# EUROPÄISCHE PATENTSCHRIFT

(11) **EP 1 077 036 B1**
(45) Veröffentlichungstag und Bekanntmachung des Hinweises auf die Patenterteilung: **05.03.2003**
(21) Anmeldenummer: 00116562.0
(22) Anmeldetag: 01.08.2000
(51) Int. Cl.: A24C 5/36, B65B 69/00

(54) **Verfahren und Anordnung zum Trennen von stabförmigen Tabakartikeln von diese umgebendem Einschlagmaterial**
Method and device for separating rod-shaped tobacco items from the surrouding wrapping material
Procédé et dispositif pour la séparation d'articles de tabac en forme de tige du matériau d'emballage les entourant

(30) Priorität: 14.08.1999 DE 19938706
(43) Veröffentlichungstag der Anmeldung: 21.02.2001
(73) Patentinhaber: TOPACK Verpackungstechnik GmbH, 21493 Schwarzenbek (DE)
(72) Erfinder: Glösmann, Josef, 21035 Hamburg (DE); Lührs, Heiko, 21039 Börnsen (DE)
(74) Vertreter: Herrmann, Günther

(56) Entgegenhaltungen:
- EP-A- 0 481 191
- FR-A- 2 565 074
- US-A- 5 086 790

## Beschreibung

Die Erfindung betrifft ein Verfahren zum Trennen von stabförmigen Tabakartikeln, vorzugsweise Zigaretten, von diese umgebendem Einschlagmaterial.
Die Erfindung betrifft außerdem eine Anordnung zum Trennen von stabförmigen Tabakartikeln, vorzugsweise Zigaretten, von diese umgebendem Einschlagmaterial.

Unter dem Begriff "Tabakartikel" werden vor allem Zigaretten verstanden, doch ist die Erfindung auch bei anderen stabförmigen Tabakartikeln, z. B. Zigarillos oder dergl., anwendbar.
Bei der Herstellung von Zigarettenpackungen in Verpackungsmaschinen werden blockförmige Formationen von Zigaretten, auch Zigarettenblöcke genannt, mit Einschlagmaterial/Verpackungsmaterial umhüllt, wobei fast stets zunächst ein sogenannter Inneneinschlag aus mit Metall kaschiertem Papier um die Zigarettenblöcke gewickelt wird. Der Zigarettenblock kann aber auch in vorgefertigte Inneneinschläge eingeschoben werden. Danach wird bei sogenannten Hinged-Lid-Schachteln ein sogenannter Kragen aufgelegt. Der Inneneinschlag mit den Zigaretten wird schließlich von einem Außeneinschlag aus Papier oder Karton umgeben.
Bei der Herstellung von Gruppen aus mit Inneneinschlägen umhüllten Zigarettenblöcken mit und ohne Kragen können Fehler auftreten. Derartige fehlerhafte Gruppen werden aus der Verpackungsmaschine ausgeschleust und einer Trennanordnung zugeführt, in der Einschlagmaterial und Zigaretten voneinander getrennt werden. Der in den Zigaretten vorhandene Tabak kann dann zur Produktion neuer Zigaretten dem Frischtabak zugemischt werden.
Eine Vorrichtung zum Trennen von Zigaretten und diese umschließendes Packmaterial ist zum Beispiel aus der FR 2 565 074 A1 bekannt. Hier werden Zigarettenpackungen einzeln aus einem Magazin entnommen und in einem geordneten Strom zunächst an einer Aufschneidvorrichtung vorbeibewegt, welche einen Teil der Packung abtrennt und so eine Öffnung in letzterer erzeugt. Anschließend werden die Zigarettenpackungen in Richtung der Längsachsen der Zigaretten beschleunigt und an einem Anschlag abrupt abgebremst, so dass die Zigaretten in Folge ihrer Trägheit aus der Verpackung gleiten. Die leere Verpackung wird anschließend gesondert abgefördert.
Der Erfindung liegt die Aufgabe zugrunde, einen neue Art der Trennung von Zigaretten und diese umgebenden Einschlägen, vorzugsweise Inneneinschlägen, zu schaffen.
Das Verfahren gemäß der Erfindung besteht darin, dass Gruppen, jeweils bestehend aus Zigaretten und Einschlagmaterial, gegen eine Prallfläche bewegt werden, an der eine Trennung infolge des Aufpralls statt findet, und dass die Zigaretten und das Einschlagmaterial anschließend getrennt abgefördert werden.
Die vorzugsweise fehlerhaften Gruppen können gemäß einer vorteilhaften Weiterbildung der Erfindung pneumatisch, z. B. mittels Saugluft, gegen die Prallfläche bewegt werden. Es liegt aber auch im Rahmen der Erfindung, die Gruppen auf andere Weise, z. B. mechanisch, gegen die Prallflächen zu schleudern. Durch den Aufprall an der Prallfläche werden die aus Zigarettenblöcken und diese umgebendem Einschlagmaterial (vorzugsweise Inneneinschläge mit und ohne Kragen) bestehenden Gruppen aufgesprengt, wodurch die Trennung von Zigaretten und Einschlägen bewirkt wird. Danach werden die Zigaretten und das Einschlagmaterial separiert. Hierzu kann in weiterer Ausgestaltung der Erfindung vorteilhaft die Strömungsgeschwindigkeit der Luft nach dem Aufprall vorzugsweise durch Vergrößerung des wirksamen Querschnitts verringert werden derart, dass die Zigaretten einer Gruppe nach dem Aufprall nach unten sinken, während das Einschlagmaterial nach oben von der Luft abgefördert wird. Auf ihrem Weg nach unten können die Zigaretten von einer Führungsfläche geleitet werden.

Das von der strömenden Luft zunächst nach oben geförderte Einschlagmaterial kann durch einen Schacht nach unten sinkt. Beide Komponenten der Gruppen, also sowohl die Zigaretten als auch das Einschlagmaterial, werden am Ende des Trennverfahrens in getrennte Behälter verbracht.
Die Trennung wird gemäß der Erfindung vorteilhaft im Anschluss an die Herstellung von fehlerhaften vorzugsweise aus Zigarettenblöcken und diese umhüllenden Inneneinschlägen und/oder Kragen bestehenden Gruppen in einer Verpackungsmaschine vorgenommen. Die Luft zum Bewegen der Gruppen gegen die Prallfläche kann vorteilhaft Förderluft sein, durch die fehlerhafte Gruppen von der Verpackungsmaschine zur Trennanordnung gefördert werden.

Die Eingangs beschriebene Anordnung gemäß der Erfindung ist gekennzeichnet durch eine Prallfläche, gegen die Gruppen, jeweils bestehend aus Zigaretten und Einschlagmaterial, bewegt werden, und an der eine Trennung infolge des Aufpralls stattfindet.
In weiterer Ausgestaltung der Erfindung kann Luft, vorzugsweise Saugluft, als Antriebsmittel zum Bewegen der Gruppen gegen die Prallfläche dienen. Zur endgültigen Separation der vereinzelten Zigaretten und des Einschlagmaterials werden letztere in weiterer Ausgestaltung der Erfindung auf getrennten Abförderbahnen abgefördert und vorteilhaft in getrennte Auffangbehälter verbracht. Hierzu kann nach der Erfindung der Prallfläche eine Sichtzone nachgeschaltet sein, in der die Strömungsgeschwindigkeit der Luft vorzugsweise durch Vergrößerung des wirksamen Querschnitts verringert wird derart, dass die Zigaretten nach unten sinken, während das Einschlagmaterial mit der Luft entfernt wird. Insbesondere auf dem unteren Teil ihres Weges können die Zigaretten dabei mittels einer Führungsfläche nach unten geleitet werden. Das Einschlagmaterial/Verpackungs-material -material kann in weiterer Ausgestaltung der Erfindung von der strömenden Luft zunächst nach oben gefördert werden und dann durch einen Kanal nach unten sinken.

Die Zigaretten und Verpackungsmaterial aufnehmenden Auffangbehälter sind vorteilhaft als entfernbare Schubladen ausgebildet. Um die Trennung und Sichtung weiterer zugeführter Gruppen bei der Entnahme nicht zu stören, ist gemäß einer bevorzugten Weiterbildung der Erfindung ein Absperrmittel zum Trennen der Behälter von dem Förder- und Sichtluftstrom vorgesehen.
Die Prallfläche ist vorteilhaft einer Verpackungsmaschine für Zigaretten nachgeordnet. Ihr werden insbesondere fehlerhafte vorzugsweise aus Zigarettenblöcken und diese umhüllenden Inneneinschlägen und/oder Kragen bestehende Gruppen zugeführt. Dabei kann die Förderluft zum Zufördern fehlerhafter Gruppen gleichzeitig zum Bewegen der Gruppen gegen die Prallfläche verwendet werden.

Die Erfindung weist den Vorteil auf, dass der Trennvorgang von Zigaretten und Verpackungsmaterial, insbesondere von Inneneinschlägen, sehr einfach und betriebssicher ist. Die Förderluft zum Zufördern fehlerhafter Gruppen kann in sehr vorteilhafter Weise sowohl zum Bewegen der Gruppen gegen die Prallfläche als zum anschließenden Sichten und Separieren der getrennten Gruppenbestandteile verwendet werden.

Die Erfindung wird anhand eines Ausführungsbeispiels näher erläutert:

Durch eine Rohrleitung 1 gelangen fehlerhafte Gruppen 2, jeweils bestehend aus einem Zigarettenblock 3, einem Inneneinschlag 4 aus mit Metall kaschiertem Papier und einem Kragen 6, von einer an sich bekannten Verpackungsmaschine 7 über eine Umlenkanordnung 8 mit einem Trichter 9 und über eine weitere Rohrleitung 11 zu einer Trennanordnung 12. In der im Einzelnen nicht dargestellten an sich bekannten Verpackungsmaschine 7 werden sogenannte Hinged-Lid-Schachteln hergestellt, von denen die Gruppen 2 Teile bilden. Stellen Fehlersensoren in der Verpackungsmaschine fehlerhafte Gruppen 2 fest, so werden diese in die Rohrleitung 1 überführt, von der sie mittels Saugluft als Fördermedium zu der Trennanordnung 12 gelangen.
Die Trennanordnung 12 weist ein Gehäuse 13 mit einem Einlass 15 sowie zwei Auffangbehälter 14 und 16 auf, in die die Zigaretten 17 bzw. das Einschlagmaterial 4, 6 abgelegt werden. Der Saugluftstrom durch die Rohrleitungen 1 und 11 wird von einer Unterdruckquelle 18 erzeugt, die mit dem Inneren des Gehäuses 13 über einen Auslass 19 und eine Rohrleitung 21 in Verbindung steht. Mit 22 ist ein Sieb zum Zurückhalten von Verpackungsmaterial dargestellt. In den zugeführten Gruppen 2 sind die Zigarettenblöcke 3 zunächst relativ fest von dem Verpackungsmaterial 4 und 6 umgeben, so dass für eine automatische Trennung eine gewisse Kraft erforderlich ist. Diese Kraft wird durch die kinetische Energie erzeugt, mit der die Gruppen 2 in dem Saugluftstrom herangefördert werden. In dem Förderweg der Gruppen 2 befindet sich eine Prallfläche in Form eines Prallblechs 23, gegen die die Gruppen 2 bewegt werden, wobei sie aufplatzen oder aufgesprengt werden, so dass die Zigarettenblöcke 3 in Einzelzigaretten 17 aufgelöst werden und das Verpackungsmaterial 4,6 abgetrennt wird. Zur Separation von Zigaretten und Verpackungsmaterial dient eine Sichtzone 24, in der die Zigaretten 17 infolge der Verringerung der Luftgeschwindigkeit durch den vergrößerten Strömungsquerschnitt absinken und von einer Gleitfläche 26 nach unten in den Auffangbehälter 14 geleitet werden. Die größerflächigen Verpackungsmaterialkomponenten, in dem Beispiel Inneneinschläge 4 und Kragen 6, werden von dem zu Auslas 19 strömenden Saugluftstrom auf einer getrennten Abförderbahn hochgefördert und gelangen in einen Kanal 27, in dem das Einschlagmaterial nach unten sinkt und in den Auffangbehälter 16 gelangt. Die Auffangbehälter 14 und 16 sind vorteilhaft als Schubladen ausgebildet. Mit der Schublade 14 können die Zigaretten 17 entnommen und bekannten Aufreißanordnungen zur Wiedergewinnung des Tabaks zugeführt werden. Das Verpackungsmaterial 4, 6 kann mit dem Behälter 16 entnommen und entsorgt werden. Vor der Entnahme von Zigaretten oder Verpackungsmaterial wird ein Absperrschieber 28 über den jeweiligen Behälter 14 bzw. 16 bewegt, so dass der Behälter von dem darüber angeordneten System mit dem Förder- und Sichtluftstrom abgesperrt ist. Die Zigaretten oder das Verpackungsmaterial kann dann mit den Behältern entnommen werden, ohne dass der Trenn- und Sichtprozess unterbrochen werden muss.

Mit der Erfindung sind Zigarettenblöcke auch von anderen Verpackungsmaterialen als in den Beispielen angegeben abtrennbar. Außerdem ist es möglich, andersartige Rauchstäbe wie Zigarillos oder dergl. von ihrem Verpackungsmaterial oder Teilen davon zu trennen.

## Patentansprüche

1. Verfahren zum Trennen von stabförmigen Tabakartikeln, vorzugsweise Zigaretten, von diese umgebendem Einschlagmaterial, **dadurch gekennzeichnet, dass** Gruppen, jeweils bestehend aus Zigaretten und Einschlagmaterial, gegen eine Prallfläche bewegt werden, an der ein Öffnen des Einschlagmaterials und eine Trennung von Einschlagmaterial und Zigaretten infolge des Aufpralls stattfindet, und dass die Zigaretten und das Einschlagmaterial anschließend getrennt abgefördert werden.

2. Verfahren nach Anspruch 1,**dadurch gekennzeichnet, dass** die Gruppen pneumatisch, vorzugsweise mittels Saugluft, gegen die Prallfläche bewegt werden.

3. Verfahren nach Anspruch 1 und/oder 2, **dadurch gekennzeichnet, dass** die aus Zigarettenblöcken und diese umgebendem Einschlagmaterial bestehenden Gruppen durch den Aufprall an der Prallfläche aufgesprengt werden/aufplatzen.

4. Verfahren nach einem oder mehreren der vorhergehenden Ansprüche, **dadurch gekennzeichnet, dass** die Strömungsgeschwindigkeit der Luft nach dem Aufprall vorzugsweise durch Vergrößerung des Strömungsquerschnitts verringert wird derart, dass die Zigaretten einer Gruppe nach dem Aufprall nach unten sinken, während das Einschlagmaterial nach oben von der Luft abgefördert wird.

5. Verfahren nach Anspruch 4, **dadurch gekennzeichnet, dass** die Zigaretten entlang einer Führungsfläche nach unten geführt werden.

6. Verfahren nach Anspruch 4, **dadurch gekennzeichnet, dass** das Einschlagmaterial im Anschluss an die vorzugsweise nach oben erfolgende Abförderung durch einen Schacht nach unten sinkt.

7. Verfahren nach einem oder mehreren der vorhergehenden Ansprüche, **dadurch gekennzeichnet, dass** die Zigaretten und das Einschlagmaterial in getrennte Behälter verbracht werden.

8. Verfahren nach einem oder mehreren der vorhergehenden Ansprüche, **dadurch gekennzeichnet, dass** die Trennung im Anschluss an die Herstellung von fehlerhaften vorzugsweise aus Zigarettenblöcken und diese umhüllenden Inneneinschlägen und/oder Kragen bestehenden Gruppen in einer Verpackungsmaschine vorgenommen wird.

9. Verfahren nach einem oder mehreren der vorhergehenden Ansprüche, **dadurch gekennzeichnet, dass** die Förderluft zum Zufördem der Gruppen zum Bewegen der Gruppen gegen die Prallfläche und zum Separieren der Zigaretten und des Einschlagmaterials verwendet wird.

10. Anordnung zum Trennen von stabförmigen Tabakartikeln, vorzugsweise Zigaretten von diese umgebendem Einschlagmaterial, **gekennzeichnet durch** eine Prallfläche (23), gegen die Gruppen (2) jeweils bestehend aus Zigaretten (3, 17) und Einschlagmaterial (4, 6), bewegt werden, und an der ein Öffnen der Einschlag materials und eine Trennung des Einschlagmaterials und der Zigaretten infolge des Aufpralls stattfindet.

11. Anordnung nach Anspruch 10, **gekennzeichnet durch** Luft, vorzugsweise Saugluft, zum Bewegen der Gruppen (2) gegen die Prallfläche (23).

12. Anordnung nach Anspruch 10 und/oder 11, **gekennzeichnet durch** getrennte Abförderbahnen (26, 27) für die Zigaretten (17) und das Einschlagmaterial (4, 6).

13. Anordnung nach einem oder mehreren der Ansprüche 10 bis 12, **dadurch gekennzeichnet, dass** der Prallfläche (23) eine Sichtzone (24) nachgeordnet ist, in der die Strömungsgeschwindigkeit der Luft, vorzugsweise durch Vergrößerung des Strömmungsquerschnitts, verringert wird derart, dass die Zigaretten (17) nach unten sinken, während das Einschlagmaterial (4, 6) mit der Luft entfernt wird.

14. Anordnung nach Anspruch 13, **gekennzeichnet durch** eine Führungsfläche (26) zum Leiten der Zigaretten (17) nach unten.

15. Anordnung nach Anspruch 13 und/oder 14, **gekennzeichnet durch** einen Kanal (27), **durch** den das zunächst von der Luft nach oben geförderte Einschlagmaterial (4, 6) nach unten sinkt.

16. Anordnung nach einem oder mehreren der Ansprüche 10 bis 15, **gekennzeichnet durch** getrennte Behälter (14, 16) für die Zigaretten (17) und das Einschlagmaterial (4, 6).

17. Anordnung nach Anspruch 16, **gekennzeichnet durch** ein Absperrmittel (28) zum Trennen der Behälter (14, 16) von dem Förder- und Sichtluftstrom.

18. Anordnung nach einem oder mehreren der Ansprüche 10 bis 17, **dadurch gekennzeichnet, dass** die Prallfläche (23) einer Verpackungsmaschine (7) für Zigaretten nachgeordnet ist, und dass ihr fehlerhafte vorzugsweise aus Zigarettenblöcken (3) und diese umhüllenden Inneneinschlägen (4) und/oder Kragen (6) bestehende Gruppen (2) zuführbar sind.

## Claims

1. A method of separating rod-shaped tobacco articles, preferably cigarettes, from wrapping material surrounding them, **characterized in that** groups consisting in each case of cigarettes and wrapping material are moved against an impact face at which the wrapping material is opened and the wrapping material and the cigarettes are separated as a result of the impact, and the cigarettes and the wrapping material are then removed separately.

2. A method according to Claim 1, **characterized in that** the groups are moved pneumatically, preferably by means of suction air, against the impact face.

3. A method according to Claim 1 and/or 2, **characterized in that** the groups consisting of blocks of cigarettes and wrapping material surrounding them burst or split open as a result of the impact on the impact face.

4. A method according to one or more of the preceding Claims, **characterized in that** the flow velocity of the air after the impact is reduced, preferably by enlargement of the flow cross-section, in such a way that the cigarettes of a group drop down after the impact, whilst the wrapping material is removed upwards by the air.

5. A method according to Claim 4, **characterized in that** the cigarettes are moved downwards along a guide face.

6. A method according to Claim 4, **characterized in that** after being removed, preferably upwards, the wrapping material drops down through a chute.

7. A method according to one or more of the preceding Claims, **characterized in that** the cigarettes and the wrapping material are transferred into separate containers.

8. A method according to one or more of the preceding Claims, **characterized in that** the separation takes place following the production of defective groups - mostly consisting of blocks of cigarettes and internal wrappings and/or collars enveloping them - in a packing machine.

9. A method according to one or more of the preceding Claims, **characterized in that** the conveying air for supplying the groups is used for moving the groups against the impact face and for separating the cigarettes and the wrapping material.

10. A device for separating rod-shaped tobacco articles, preferably cigarettes, from wrapping material surrounding them, **characterized by** an impact face (23), against which groups (2) consisting in each case of cigarettes (3, 17) and wrapping material (4, 6) are moved and at which the wrapping material is opened and the wrapping material and the cigarettes are separated as a result of the impact.

11. A device according to Claim 10, **characterized by** air, preferably suction air, for moving the groups (2) against the impact face (23).

12. A device according to Claim 10 and/or 11, **characterized by** separate removal paths (26, 27) for the cigarettes (17) and the wrapping material (4, 6).

13. A device according to one or more of Claims 10 to 12, **characterized in that** the impact face (23) has a sorting zone (24) arranged downstream thereof, in which the flow velocity of the air is reduced, preferably by enlargement of the flow cross-section, in such a way that the cigarettes (17) drop down, whilst the wrapping material (4, 6) is removed by the air.

14. A device according to Claim 13, **characterized by** a guide face (26) for guiding the cigarettes (17) downwards.

15. A device according to Claim 13 and/or 14 **characterized by** a duct (27) through which the wrapping material (4, 6), initially conveyed upwards by the air, drops down.

16. A device according to one or more of Claims 10 to 15, **characterized by** separate containers (14, 16) for the cigarettes (17) and the wrapping material (4, 6).

17. A device according to Claim 16, **characterized by** a shut-off means (28) for separating the containers (14, 16) from the conveying and sorting air flow.

18. A device according to one or more of Claims 10 to 17, **characterized in that** the impact face (23) is arranged downstream of a packing machine (7) for cigarettes, and defective groups (2) - mostly consisting of blocks (3) of cigarettes and inner wrappings (4) and/or collars (6) enveloping them - can be supplied to the said impact face (23).

## Revendications

1. Procédé pour séparer des articles en forme de tige contenant du tabac, de préférence des cigarettes, du matériau d'emballage qui les entoure, **caractérisé en ce que** des groupes, constitués chacun de cigarettes et de matériau d'emballage, sont déplacés contre une surface d'impact, sur laquelle une ouverture du matériau d'emballage et une séparation du matériau d'emballage et des cigarettes ont lieu à la suite de l'impact, et **en ce que** les cigarettes et le matériau d'emballage sont ensuite évacués séparément.

2. Procédé selon la revendication 1, **caractérisé en ce que** les groupes sont déplacés pneumatiquement, de préférence au moyen d'air d'aspiration, contre la surface d'impact.

3. Procédé selon la revendication 1 et/ou 2, **caractérisé en ce que** les groupes, constitués de blocs de cigarettes et de matériau d'emballage entourant ces derniers, sautent/éclatent sous l'effet de l'impact contre la surface d'impact.

4. Procédé selon une ou plusieurs des revendications précédentes, **caractérisé en ce que** la vitesse d'écoulement de l'air après l'impact est réduite, de préférence par accroissement de la section d'écoulement, de telle manière que les cigarettes d'un groupe tombent vers le bas après l'impact, pendant que le matériau d'emballage est évacué vers le haut par l'air.

5. Procédé selon la revendication 4, **caractérisé en ce que** les cigarettes sont conduites vers le bas le long d'une surface de guidage.

6. Procédé selon la revendication 4, **caractérisé en ce que** le matériau d'emballage, dans la continuité de l'évacuation se faisant de préférence vers le haut, tombe vers le bas à travers une cheminée.

7. Procédé selon une ou plusieurs des revendications précédentes, **caractérisé en ce que** les cigarettes et le matériau d'emballage sont amenés dans des récipients distincts.

8. Procédé selon une ou plusieurs des revendications précédentes, **caractérisé en ce que** la séparation est effectuée dans une machine d'empaquetage, dans la continuité de la production de groupes défectueux, de préférence constitués de blocs de cigarettes et d'emballages intérieurs enveloppant ces derniers et/ou de collerettes.

9. Procédé selon une ou plusieurs des revendications précédentes, **caractérisé en ce que** l'air de transport est employé pour amener les groupes, pour déplacer les groupes contre la surface d'impact et pour séparer les cigarettes et le matériau d'emballage.

10. Dispositif pour séparer des articles en forme de tige contenant du tabac, de préférence des cigarettes, du matériau d'emballage qui les entoure, **caractérisé par** une surface d'impact (23), contre laquelle des groupes (2) constitués chacun de cigarettes (3, 17) et de matériau d'emballage (4, 6), sont déplacés, et sur laquelle une ouverture du matériau d'emballage et une séparation du matériau d'emballage et des cigarettes ont lieu à la suite de l'impact.

11. Dispositif selon la revendication 10, **caractérisé par** de l'air, de préférence de l'air d'aspiration, pour déplacer les groupes (2) contre la surface d'impact (23).

12. Dispositif selon la revendication 10 et/ou 11, **caractérisé par** des trajets d'évacuation distincts (26, 27) pour les cigarettes (17) et le matériau d'emballage (4, 6).

13. Dispositif selon une ou plusieurs des revendications 10 à 12, **caractérisé en ce qu'**en aval de la surface d'impact (23), est disposée une zone de triage (24), dans laquelle la vitesse d'écoulement de l'air est réduite, de préférence par accroissement de la section d'écoulement, de telle manière que les cigarettes (17) tombent vers le bas, pendant que le matériau d'emballage (4, 6) est emporté avec l'air.

14. Dispositif selon la revendication 13, **caractérisé par** une surface de guidage (26) destinée à diriger les cigarettes (17) vers le bas.

15. Dispositif selon la revendication 13 et/ou 14, **caractérisé par** un canal (27) à travers lequel le matériau d'emballage (4, 6), tout d'abord transporté vers le haut par l'air, tombe vers le bas.

16. Dispositif selon une ou plusieurs des revendications 10 à 15, **caractérisé par** des récipients distincts (14, 16) pour les cigarettes (17) et le matériau d'emballage (4, 6).

17. Dispositif selon la revendication 16, **caractérisé par** un moyen d'arrêt (28) destiné à isoler les récipients (14, 16) du courant d'air de transport et de triage.

18. Dispositif selon une ou plusieurs des revendications 10 à 17, **caractérisé en ce que** la surface d'impact (23) est disposée en aval d'une machine d'empaquetage (7) pour cigarettes, et **en ce que** des groupes défectueux (2), de préférence constitués de blocs de cigarettes (3) et d'emballages intérieurs (4) les enveloppant et/ou de collerettes (6), peuvent y être amenés.
